# EUROPÄISCHE PATENTSCHRIFT

(11) **EP 1 918 466 B1**
(45) Veröffentlichungstag und Bekanntmachung des Hinweises auf die Patenterteilung: **17.07.2019**
(21) Anmeldenummer: 06405456.2
(22) Anmeldetag: 27.10.2006
(51) Int. Cl.: E03C 1/32, E03C 1/01, E03C 1/326

(54) **Installationssystem für sanitäre Einrichtungen und Verfahren zum Montieren eines solchen Installationssystems**
Installation system for sanitary fixtures and method for assembling said installation system
Système d' installation pour sanitaires et procédé de montage d'un tel système d' installation

(43) Veröffentlichungstag der Anmeldung: 07.05.2008
(73) Patentinhaber: Geberit International AG, 8645 Jona (CH)
(72) Erfinder: von Ballmoos, Mario, 8645 Jona (CH); Horvath, Thomas K., 8047 Zürich (CH)
(74) Vertreter: Frischknecht, Harry Ralph

(56) Entgegenhaltungen:
- WO-A-00/56988
- WO-A-2006/013656
- AT-U1- 8 348
- DE-A1- 3 347 103
- FR-A5- 2 058 874
- US-A- 3 765 036

## Beschreibung

Die Erfindung betrifft ein Installationssystem für sanitäre Einrichtungen, mit einem Bodenkanal zur Aufnahme von sanitären Leitungen gemäß dem Oberbegriff des Anspruchs 1. Die Erfindung betrifft zudem ein Verfahren zum Montieren eines solchen Installationssystems gemäß dem Oberbegriff des Anspruchs 14.

Im Stand der Technik sind bereits zahlreiche Installationssysteme für Einrichtungsgegenstände in Badräumen und dergleichen bekannt geworden. Diese dienen jeweils dazu, den Aufwand für Sanitärinstallationen in Neubauten oder bei Renovationen zu vereinfachen. Ein wesentlicher Aufwand bei einer solchen Installation ist der Anschluss und das Verlegen der Leitungen und das Montieren der Sanitärartikel. Es sind Installationssysteme bekannt, bei denen die Installationsleitungen in einem Installationskanal geführt werden. So offenbart die DE 33 34 315 ein System, das aus vorgefertigten, kanalförmigen Sanitärmodulelementen besteht. Diese Sanitärmodulelemente bilden im zusammengebauten Zustand einen Kanal, in dem die Leitungen verlegt werden. Die US-A-3 765 036 offenbart eine Laboreinrichtung, die aus Modulen hergestellt ist. Die Module werden jeweils mit einer Rückseite an einen Leitungskanal angebaut, auf dem Armaturen angeschlossen sind. Der Leitungskanal ist aus abgewinkelten Blechplatten und aufgesetzten oberen Platten gebildet.

Durch die DE 44 13 776 ist ein System für die Sanitärinstallation in Badezimmern, Toiletten und dergleichen bekannt geworden. Das System besitzt einen an den Wänden entlangführenden geschlossenen Bodenkanal aus Tragelementen.

Die DE 33 47 870 A offenbart ein Montagesystem mit einem Bodenkanal aus Kanalelementen, die einen sitzhohen Installationskanal bilden, der die Installationsleitungen aufnimmt.

Die DE 33 47 103 A offenbart ein Montagesystem mit einem Installationskanal aus Kanalelementen in Sitzhöhe. Auf die Kanalelemente wird jeweils eine Kanalabdeckplatte aufgesetzt.

Die WO 00/56988 offenbart einen Wannenträger, welcher ein Rahmengestell aufweist. Das Rahmengestell ist mit einem Vorwandelement fest verbunden.

Aus der FR 2 058874 A5 sind vorgefertigte Einheiten für unterschiedlichste Konstruktionen bekannt, welche jeweils einen Bodenkanal zur Aufnahme von Leitungen und Geräten aufweisen. Dieses Dokument wird als nächstliegender Stand der Technik angesehen. Dieses Dokument entspricht dem Oberbegriff des Anspruch 1.

Der Erfindung liegt die Aufgabe zugrunde, ein Installationssystem der genannten Art zu schaffen, das noch eine einfachere und dennoch sichere Montage ermöglicht.

Die Aufgabe ist bei einem Installationssystem gemäss Anspruch 1

Ein solcher Bodenmontagerahmen kann sehr einfach und kostengünstig aus Profilen und insbesondere aus abgelängten Profilen hergestellt werden. Er bildet einen sicheren Träger für Modulelemente, die auf dem Bodenmontagerahmen aufsetzbar sind. Der Bodenmontagerahmen wird vorzugsweise in einem fertig erstellten Raum angeordnet und bildet einen Sockel für Module, die auf den Bodenmontagerahmen aufgesetzt werden.

Der Bodenmontagerahmen wird vorzugsweise aus abgelängten Profilen gebildet, die mit Verbindern miteinander verbunden sind. Vorzugsweise besteht der Bodenmontagerahmen aus abgelängten und rechteckig miteinander verbundenen Profilen. Der Montagerahmen kann beispielsweise in einer Gebäudeecke winkelförmig angeordnet werden. Er kann den Wänden entlang oder auch in den Raum hineingeführt werden. Zudem kann er auch zusammen mit Leitungen vormontiert oder am Montageort zusammengebracht werden.

Vorzugsweise ist der Bodenmontagerahmen oben und vorzugsweise auch unten offen. Er wird so angeordnet, dass ein im Rohbau erstelltes Versorgungssystem innerhalb des Bodenmontagerahmens an die erforderlichen Leitungen anschliessbar ist.

Vorzugsweise ist der Bodenmontagerahmen umlaufend geschlossen und bildet einen Sockelrahmen. Mit dem Bodenmontagerahmen kann somit ein Sockel gebildet werden, der sämtliche Leitungen und Anschlüsse enthält. Diese Leitungen und Anschlüsse können am Bodenmontagerahmen vormontiert werden.

Die Höhe des Bodenmontagerahmens kann vergleichsweise klein sein, insbesondere kleiner als 20 cm.

Es sind Modulelemente vorgesehen, die an den Bodenmontagerahmen angepasst und auf diesen aufsetzbar sind. Die Modulelemente sind so dimensioniert, dass sie den Bodenmontagerahmen etwas überragen und somit der Bodenmontagerahmen einen vergleichsweise niedrigen Sockel bilden. Die Höhe der Modulelemente ist vorzugsweise ein Mehrfaches der Höhe des Bodenmontagerahmens.

Die Modulelemente sind unten und oben offen und weisen jeweils einen Rahmenteil auf. Nach dem Aufsetzen des Rahmenteils sind die verlegten Leitungen und Anschlüsse von oben zugänglich. Dies ermöglicht insbesondere eine blinde Montage beim Installieren von Sanitärapparaten, beispielsweise Waschbecken und WC-Schüsseln.

Nach einer Weiterbildung der Erfindung ist vorgesehen, dass die Modulelemente jeweils einen Innenraum zur Aufnahme von Apparaten, wie beispielsweise Lüfter, Luftentfeuchter, Warmwasseraufbereiter, Spülkästen oder Lautsprecher aufweisen. Dies ermöglicht eine weitgehend freie Anordnung dieser Apparate und auch eine einfache und sichere Montage.

Nach einer Weiterbildung der Erfindung ist vorgesehen, dass die Modulelemente jeweils einen aufsetzbaren Deckel aufweisen. Dieser Deckel verschliesst das Modulelement und kann beispielsweise als Sitzgelegenheit oder Ablage dienen.

Vorzugsweise bestehen die Modulelemente jeweils aus einem Rahmenteil, der mit dem genannten Deckel verschlossen ist. Dieser Rahmenteil ist vorzugsweise eckig und insbesondere rechteckig.

Vorzugsweise sind mehrere der Modulelemente im Wesentlichen gleich ausgebildet. Dies ermöglicht einen weitgehend modularen Aufbau des Installationssystems und eine einfache Herstellung sowie Lagerhaltung.

Das erfindungsgemässe Verfahren zum Montieren des Installationssystems ergibt sich aus dem Anspruch 14.

Das Verfahren ermöglicht einen einfachen modularen Aufbau in drei Schritten. Im ersten Schritt wird mit dem Bodenmontagerahmen ein Bodenkanal gebildet. Im zweiten Schritt werden Modulelemente aufgesetzt, die an den Bodenmontagerahmen angepasst sind. Im dritten Schritt werden die Sanitärapparate an die erforderlichen Leitungen angeschlossen. Mit diesem Verfahren kann der Sanitärinstallateur ausgehend von einem fertigen Gebäuderaum ein Installationssystem vollständig und in vergleichsweise kurzer Zeit montieren.

Das Verfahren ist dann besonders einfach, wenn der Bodenmontagerahmen gemäss einer Weiterbildung der Erfindung aus abgelängten Profilen hergestellt wird. Der Bodenmontagerahmen kann dann genau an die vorgesehenen Modulelemente angepasst werden. Der Bodenmontagerahmen kann vorgefertigt oder an Ort aus den Profilen und Verbindern hergestellt werden.

Ein besonders einfacher Aufbau ergibt sich dann, wenn die Modulelemente jeweils einen Rahmen aufweisen, der auf den Montagerahmen aufgesetzt wird. Diese Rahmenteile sind oben und unten offen und ermöglichen einen Zugang zu den im Bodenmontagerahmen verlegten Leitungen. Dies ermöglicht insbesondere eine blinde Montage von Sanitärapparaten, wobei diese in den Rahmenteil eingesetzt oder über diesem angeordnet werden. Nach einer Weiterbildung der Erfindung werden die Modulelemente auf den Bodenmontagerahmen lösbar aufgerastet.

Weitere vorteilhafte Merkmale ergeben sich aus den abhängigen Patentansprüchen, der nachfolgenden Beschreibung sowie der Zeichnung.

Ein Ausführungsbeispiel der Erfindung wird nachfolgend anhand der Zeichnung näher erläutert. Es zeigen:
- Figur 1: schematisch eine räumliche Teilansicht eines Gebäuderaums mit einem Bodenmontagerahmen,
- Figur 2: eine Ansicht gemäss Figur 1, jedoch vor dem Verlegen des Bodenmontagerahmens,
- Figur 3: eine räumliche Ansicht des Bodenmontagerahmens sowie verlegter Leitungen,
- Figur 4: ein vertikaler Schnitt durch einen Teil des Bodenmontagerahmens,
- Figur 5: eine Ansicht gemäss Figur 1 und zusätzlich zwei montierte Modulelemente,
- Figur 6: eine Ansicht gemäss Figur 5 mit weiteren Modulelementen,
- Figur 7: schematisch ein Schnitt durch ein auf einen Bodenmontagerahmen aufgesetztes Modulelement,
- Figur 8: schematisch eine räumliche Ansicht mehrerer installierter Modulelemente in einem Gebäuderaum sowie montierte Geräte,
- Figur 9: eine Ansicht gemäss Figur 8 mit einem fertig montierten erfindungsgemässen Installationssystem,
- Figur 10: ein vertikaler Schnitt durch ein Modulelement eines Installationssystems,
- Figur 11: schematisch die Montage eines Modulelementes und
- Figur 12: ein vertikaler Schnitt durch ein anderes Modulelement.

Die Figur 9 zeigt ein montiertes erfindungsgemässes Installationssystem 1 mit einem Waschbecken 23 und einem WC 30, das hier lediglich angedeutet ist. Die Montage des Installationssystems geht von einem fertig erstellten Gebäuderaum 2 aus, der gemäss Figur 2 einen Gebäudeboden 3 und Gebäudewände 4 und 5 aufweist. Der Boden 3 und vorzugsweise auch die Gebäudewände 4 und 5 sind fertig gestellt und somit mit entsprechenden Belägen versehen. Insbesondere kann der Boden 3 mit Fussplatten und dergleichen fertig gestellt sein. Im Gebäudeboden 3 ist das erforderliche Versorgungssystem 6 mit beispielsweise Wasserleitungen 7 für die Versorgung mit Warm- und Kaltwasser, einer Entsorgungsleitung 8 sowie einem Lüftungsschacht 9 versehen. Die Gebäudewand 4 enthält zudem Elektroanschlüsse 10 für die elektrische Versorgung vorgesehener Geräte.

In den fertig gestellten Raum 2 wird gemäss Figur 1 ein Bodenmontagerahmen 11 installiert, der wie ersichtlich winkelförmig ausgebildet ist und an die Gebäudewände 4 und 5 gelegt ist. Der Bodenmontagerahmen 11 kann aber auch eine andere Form aufweisen und sich in den Raum erstrecken. Er kann beispielsweise auch lediglich an eine der Gebäudewände 4 und 5 angelegt sein oder beispielsweise auch U-förmig oder geschlossen rechteckig sein. Der Bodenmontagerahmen 11 besteht aus Profilen 14, 15 und 16, die zu einem Rahmen miteinander verbunden sind. Die Profile sind beispielsweise Metallprofile und können miteinander verschweisst oder auch mit lösbaren an sich bekannten Verbindern, insbesondere Eckverbindern miteinander verbunden sein. Verbindungsprofile 17 erstrecken sich parallel zu den Profilen 16 und verbinden die Profile 14 und 15 miteinander. Diese Profile 17 sind vorzugsweise unten angeordnet und können auf dem Gebäudeboden 3 aufliegen.

Die in Figur 4 gezeigte Höhe H des Bodenmontagerahmens 11 entspricht der Höhe eines üblichen Sockels und ist vorzugsweise kleiner als 20 cm.

Der Bodenmontagerahmen 11 ist so gelegt, dass er das Versorgungssystem 6 vollständig aufnimmt. Die Wasserleitungen 7, die Entsorgungsleitung 8 und der Lüftungsschacht 9 liegen somit innerhalb des Bodenmontagerahmens 11.

Nach dem Verlegen des Bodenmontagerahmens 11 werden die in den Figuren 3 und 4 gezeigten erforderlichen Leitungen an das Versorgungssystem 6 angeschlossen. Diese Leitungen sind beispielsweise eine Wasserleitung 12 in der Form einer Ringleitung und eine Leitung 13 als Entsorgungsleitung. Die Leitungen werden entsprechend den anzuschliessenden Geräten und Sanitärapparaten verlegt. Sie können im Bodenmontagerahmen 11 bereits vormontiert sein. Der Bodenmontagerahmen 11 kann somit mit den genannten Leitungen 12 und 13 in den entsprechenden vorbestimmten Abmessungen im Werk vormontiert und somit schnell und einfach im Raum 2 angeordnet werden. Eine Befestigung des Bodenmontagerahmens 11 am Gebäudeboden 3 ist nicht in allen Fällen zwingend. Er kann aber auch verankert werden, beispielsweise mit hier nicht gezeigten Bolzen.

Der Bodenmontagerahmen 11 bildet einen Kanal für die Leitungen 12 und 13 und gleichzeitig einen Sockel und damit Träger der Modulelemente 18. Diese Modulelemente 18 sind im Grundriss an den Bodenmontagerahmen 11 angepasst und um ein Mehrfaches höher als dieser. Sie sind so bemessen, dass sie den Bodenmontagerahmen 11 seitlich etwas überragen. Der Bodenmontagerahmen 11 ist deshalb nach der Installation der Modulelemente 18 in der Regel nicht mehr sichtbar. In der Regel werden mehrere Modulelemente 18 auf den Bodenmontagerahmen 11 aufgesetzt. Damit die Modulelemente 18 auf dem Bodenmontagerahmen 11 gehalten sind, kann beispielsweise die in Figur 7 gezeigte Nutverbindung 21 vorgesehen sein. Zusätzliche sind auch weitere Verbindungselemente möglich, beispielsweise könnten die Modulelemente 18 mit dem Bodenmontagerahmen 11 verrastet werden. Es sind auch andere Verbindungen, beispielsweise Schraubverbindungen oder dergleichen möglich.

Die Modulelemente 18 besitzen jeweils einen Rahmenteil 19, der gemäss der Figur 7 unten und oben offen ist. Er besteht aus miteinander verbundenen ebenen Wänden 31. Eine oder zwei gegenüberliegende Wände 31' können gemäss Figur 6 schmaler sein, so dass sich unterhalb dieser Wände 31' zwischen benachbarten Modulelementen 18 ein Durchgang für die Leitungen 12 und 13 ergibt. Die obere Öffnung der Modulelemente 18 kann von einem aufgelegten Deckel 20 verschlossen sein, wie die Figur 7 zeigt.

Die Modulelemente 18 können gemäss Figur 8 zur Aufnahme von Geräten 22 und 22', beispielsweise Lüftungen, Luftentfeuchter, Warmwasseraufbereiter, Spülkästen oder Lautsprecher dienen. Sie können aber auch zur Aufnahme von Gebrauchsgegenständen, beispielsweise Badetücher oder dergleichen dienen. Diese Modulelemente 18 werden jeweils mit einem abnehmbaren Deckel 20 verschlossen. Diese Apparate 22 und 22' sind durch hier nicht gezeigte Leitungen angeschlossen, die ebenfalls im Bodenmontagerahmen 11 verlaufen.

Ein Montagemodul 18' bildet gemäss den Figuren 10 und 11 ein WC 30. In dieses Montagemodul 18' ist von oben eine WC-Schüssel 24 eingesetzt und an einem Ablaufstutzen 32 mit der Leitung 13 verbunden. Die Spülung erfolgt über eine Leitung 33, die mit einem hier nicht gezeigten Spülkasten verbunden ist. Dieser Spülkasten ist in einem Modulelement 18 untergebracht. Die WC-Schüssel 24 kann vormontiert sein. Das WC 30 kann somit eine Einheit sein, die vormontiert ist. Der Anschluss des Ablaufstutzens 32 an die Leitung 13 ist vorzugsweise so ausgebildet, dass diese Verbindung blind gefügt werden kann. Dazu besitzt die Leitung 13 am vorgesehenen Ort einen trichterförmigen Verbindungsstutzen 34, der am Bodenmontagerahmen 11 entsprechend positioniert ist. Der Anschluss der Leitung 33 kann mit üblichen hier nicht gezeigten Verbindungselementen erfolgen.

Die Figur 12 zeigt ein weiteres Modulelement 18", das für ein Waschbecken 23 vorgesehen ist. Das Waschbecken 23 ist mit einer Stütze oder mehreren Stützen 29 über dem Deckel 20 des Modulelementes 18" angeordnet und besitzt in üblicher Weise eine Wasserarmatur 26. Die Wasserleitungen 28 für die Wasserarmatur 26 und eine Ablaufleitung 27 verlaufen vorzugsweise in der Stütze bzw. den Stützen 29 und führen nach unten zu den entsprechenden im Bodenmontagerahmen 11 verlegten Leitungen. Das Modulelement 18" kann mit dem Waschbecken 23 ebenfalls eine vormontierte Einheit bilden. Möglich ist aber auch eine getrennte Montage.

Ein wesentlichen Vorteil des erfindungsgemässen Installationssystems wird darin gesehen, dass die einzelnen Module 18, 18' und 18" im Wesentlichen beliebig angeordnet und nachträglich auch ausgetauscht werden können. Nach dem Entfernen des Deckels 20 ist der durch den Bodenmontagerahmen 11 gebildete Kanal und die damit darin verlegten Leitungen 12 und 13 sowie das Versorgungssystem 6 zugänglich. Ein wesentlicher Vorteil des erfindungsgemässen Installationssystems 1 besteht auch darin, dass dieses ohne Maurerarbeiten vom Sanitärinstallateur vollständig montiert werden kann. Nach Abschluss der Montage ist der entsprechende Raum, beispielsweise der Baderaum bereits benutzbar. Wie bereits anfangs erwähnt, sind bei Beginn der Montage der Boden 3 und die Wände 4 und 5 vorzugsweise bereits fertig gestellt. Die Gebäudewände 4 und 5 sind übliche Gebäudewände, sie können aber auch Vorwände oder Doppelwände sein. Die Wand kann auch als Schacht ausgebildet oder unterputz beispielsweise einen Spülkasten und Leitungen enthalten.

An das Installationssystem 1 können weitere Einrichtungen, beispielsweise eine Dusche oder eine Badewanne angeschlossen werden. Beispielsweise könnte eine Badewanne mit einem Modulelement 18 eine Einheit bilden. Dies ist auch beispielsweise für eine Dusche möglich. Mit dem erfindungsgemässen Installationssystem 1 können somit sämtliche erforderlichen Apparate und Geräte sowie Einrichtungen, beispielsweise eines Badezimmers montiert werden.

**Bezugszeichenliste**

| | | | |
|---|---|---|---|
| 1 | Installationssystem | 19 | Rahmenteil |
| 2 | Gebäuderaum | 20 | Deckel |
| 3 | Gebäudeboden | 21 | Verbindung |
| 4 | Gebäudewand | 22 | Apparat |
| 5 | Gebäudewand | 23 | Waschbecken |
| 6 | Versorgungssystem | 24 | WC-Schüssel |
| 7 | Wasserleitungen | 25 | Deckel |
| 8 | Entsorgungsleitungen | 26 | Wasserarmatur |
| 9 | Lüftungsschacht | 27 | Ablaufleitung |
| 10 | Elektroanschlüsse | 28 | Wasserleitung |
| 11 | Bodenmontagerahmen | 29 | Stütze |
| 12 | Leitung (Ringleitung) | 30 | WC |
| 13 | Leitung | 31 | Wand |
| 14 | hintere Profile | 32 | Ablaufstutzen |
| 15 | vordere Profile | 33 | Leitung |
| 16 | Seitenprofile | 34 | Verbindungsstutzen |
| 17 | Verbindungsprofile | H | Höhe |
| 18 | Modulelement | | |

## Patentansprüche

1. Installationssystem für sanitäre Einrichtungen, mit einem Bodenkanal zur Aufnahme von sanitären Leitungen (12, 13), wobei der Bodenkanal durch einen Bodenmontagerahmen (11) gebildet wird, der einen Sockel bildet, **dadurch gekennzeichnet, dass** der Bodenmontagerahmen (11) aus Profilen (14, 15, 16) gebildet ist, und dass Modulelemente (18, 18', 18") vorgesehen sind, die an den Bodenmontagerahmen (11) angepasst und auf diesen aufgesetzt sind, wobei die Modulelemente (18, 18', 18") jeweils einen Rahmenteil (19) aufweisen, der unten und oben offen ist.

2. Installationssystem nach Anspruch 1, **dadurch gekennzeichnet, dass** der Bodenmontagerahmen (11) rechteckig aus abgelängten Profilen (11, 15, 16, 17) gebildet ist.

3. Installationssystem nach Anspruch 1 oder 2, **dadurch gekennzeichnet, dass** der Bodenmontagerahmen (11) oben offen ist.

4. Installationssystem nach einem der Ansprüche 1 bis 3, **dadurch gekennzeichnet, dass** der Bodenmontagerahmen (11) unten offen ist.

5. Installationssystem nach einem der Ansprüche 1 bis 2, **dadurch gekennzeichnet, dass** der Bodenmontagerahmen (11) oben als auch unten offen ist.

6. Installationssystem nach einem der Ansprüche 1 bis 5, **dadurch gekennzeichnet, dass** der Bodenmontagerahmen (11) einen Sockelrahmen bildet.

7. Installationssystem nach einem der Ansprüche 1 bis 6, **dadurch gekennzeichnet, dass** der Bodenmontagerahmen (11) eine Höhe (H) aufweist, die kleiner als 20 cm ist.

8. Installationssystem nach einem der Ansprüche 1 bis 7, **dadurch gekennzeichnet, dass** wenigstens ein Modulelement (18, 18', 18") unten offen ist.

9. Installationssystem nach einem der Ansprüche 1 bis 8, **dadurch gekennzeichnet, dass** die Modulelemente (18, 18', 18") jeweils einen Innenraum zur Aufnahme von Apparaten (22, 22'), wie beispielsweise Lüfter, Luftentfeuchter, Warmwasseraufbereiter, Spülkästen oder Lautsprecher aufweisen.

10. Installationssystem nach einem der Ansprüche 1 bis 9, **dadurch gekennzeichnet, dass** die Modulelemente (18, 18', 18") jeweils einen oben auf eine obere Öffnung aufsetzbaren Deckel (20) aufweisen.

11. Installationssystem nach einem der Ansprüche 1 bis 10, **dadurch gekennzeichnet, dass** mehrere der Modulelemente (18, 18', 18") in den Aussenabmessungen im Wesentlichen gleich ausgebildet sind.

12. Installationssystem nach einem der Ansprüche 1 bis 11, **dadurch gekennzeichnet, dass** in wenigstens eines der Modulelemente (18, 18', 18") ein Sanitärartikel (23, 24) integriert ist, der mit Anschlussleitungen blind steckbar ist.

13. Installationssystem nach einem der Ansprüche 1 bis 12, **dadurch gekennzeichnet, dass** im Bodenmontagerahmen (11) Anschlussleitungen (12, 13) verlaufen, welche an ein im Rohbau erstelltes Versorgungssystem (6) angeschlossen sind.

14. Verfahren zum Montieren eines Installationssystems nach einem der Ansprüche 1 bis 13, mit den Schritten:
a) auf einem Gebäudeboden (3) wird mit einem Bodenmontagerahmen (11) ein Bodenkanal gebildet,
b) auf den Bodenmontagerahmen (11) als Sockel wird wenigstens ein Modulelement (18, 18', 18") aufgesetzt,
c) Sanitärapparate (23, 24) und/oder andere Apparate (22, 22') werden an Leitungen angeschlossen, die im Bodenmontagerahmen (11) verlaufen,
**dadurch gekennzeichnet, dass** der Bodenmontagerahmen (11) aus Profilen (14,15,16) gebildet wird, und das Modulelement (18, 18', 18") an den Bodenmontagerahmen (11) angepasst ist und einen Rahmenteil (19) aufweist, der unten und oben offen ist und auf den Bodenmontagerahmen (11) aufgesetzt wird,

15. Verfahren nach Anspruch 14, **dadurch gekennzeichnet, dass** der Bodenmontagerahmen (11) vormontiert wird.

16. Verfahren nach einem der Ansprüche 14 bis 15, **dadurch gekennzeichnet, dass** die Modulelemente (18, 18', 18") auf dem Bodenmontagerahmen (11) aufgerastet werden.

## Claims

1. Installation system for sanitary fittings, having a floor channel for accommodating sanitary lines (12, 13), wherein the floor channel is formed by a floor-level mounting frame (11), which forms a base, **characterized in that** the floor-level mounting frame (11) is formed from profiles (14, 15, 16), and **in that** module elements (18, 18', 18") are provided, said module elements being adapted to the floor-level mounting frame (11) and positioned thereon, wherein the module elements (18, 18', 18") each have a frame part (19), which is open at the bottom and top.

2. Installation system according to Claim 1, **characterized in that** the floor-level mounting frame (11) is formed in a rectangular manner from cut-to-length profiles (11, 15, 16, 17).

3. Installation system according to Claim 1 or 2, **characterized in that** the floor-level mounting frame (11) is open at the top.

4. Installation system according to one of Claims 1 to 3, **characterized in that** the floor-level mounting frame (11) is open at the bottom.

5. Installation system according to either of Claims 1 and 2, **characterized in that** the floor-level mounting frame (11) is open at the top and at the bottom.

6. Installation system according to one of Claims 1 to 5, **characterized in that** the floor-level mounting frame (11) forms a base frame.

7. Installation system according to one of Claims 1 to 6, **characterized in that** the floor-level mounting frame (11) has a height (H) which is smaller than 20 cm.

8. Installation system according to one of Claims 1 to 7, **characterized in that** at least one module element (18, 18', 18") is open at the bottom.

9. Installation system according to one of Claims 1 to 8, **characterized in that** the module elements (18, 18', 18") each have an interior for accommodating apparatuses (22, 22'), for example fans, dehumidifiers, water heaters, flushing cisterns or loudspeakers.

10. Installation system according to one of Claims 1 to 9, **characterized in that** the module elements (18, 18', 18") each have a cover (20) which can be positioned at the top, on an upper opening.

11. Installation system according to one of Claims 1 to 10, **characterized in that** a plurality of the module elements (18, 18', 18") have essentially identical outer dimensions.

12. Installation system according to one of Claims 1 to 11, **characterized in that** a sanitary article (23, 24) is integrated in at least one of the module elements (18, 18', 18") and can be blind-fitted to connection lines.

13. Installation system according to one of Claims 1 to 12, **characterized in that** the floor-level mounting frame (11) contains connection lines (12, 13) connected to a supply system (6) provided in the building shell.

14. Method for assembling an installation system according to one of Claims 1 to 13, having the following steps:
a) a floor-level mounting frame (11) is used to form a floor channel on a building floor (3),
b) at least one module element (18, 18', 18") is positioned on the floor-level mounting frame (11), which forms a base,
c) sanitary apparatuses (23, 24) and/or other apparatuses (22, 22') are connected to lines which run in the floor-level mounting frame (11), **characterized in that** the floor-level mounting frame (11) is formed from profiles (14, 15, 16), and the module element (18, 18', 18") is adapted to the floor-level mounting frame (11) and has a frame part (19), which is open at the bottom and top and is positioned on the floor-level mounting frame (11).

15. Method according to Claim 14, **characterized in that** the floor-level mounting frame (11) is preassembled.

16. Method according to either of Claims 14 and 15, **characterized in that** the module elements (18, 18', 18") are latched on the floor-level mounting frame (11).

## Revendications

1. Système d'installation de sanitaires, pourvu d'une gaine de sol destinée à réceptionner des conduits sanitaires (12, 13), la gaine de sol étant formée d'un cadre de montage au sol (11), lequel forme un socle, **caractérisé en ce que** le cadre de montage au sol (11) est formé de profilés (14, 15, 16) et **en ce que** des éléments modulaires (18, 18', 18") sont prévus, qui sont adaptés au cadre de montage au sol (11) et posés sur celui-ci, les éléments modulaires (18, 18', 18") comportant chacun un élément de cadre (19) qui est ouvert sur le haut et sur le bas.

2. Système d'installation selon la revendication 1, **caractérisé en ce que** le cadre de montage au sol (11) est conçu de forme rectangulaire, en profilés (11, 15, 16, 17) tronçonnés.

3. Système d'installation selon la revendication 1 ou 2, **caractérisé en ce que** le cadre de montage au sol (11) est ouvert sur le haut.

4. Système d'installation selon l'une quelconque des revendications 1 à 3, **caractérisé en ce que** le cadre de montage au sol (11) est ouvert sur le bas.

5. Système d'installation selon l'une quelconque des revendications 1 à 2, **caractérisé en ce que** le cadre de montage au sol (11) est aussi bien ouvert sur le bas que sur le haut.

6. Système d'installation selon l'une quelconque des revendications 1 à 5, **caractérisé en ce que** le cadre de montage au sol (11) est un cadre formant socle.

7. Système d'installation selon l'une quelconque des revendications 1 à 6, **caractérisé en ce que** le cadre de montage au sol (11) présente une hauteur (H) qui est inférieure à 20 cm.

8. Système d'installation selon l'une quelconque des revendications 1 à 7, **caractérisé en ce qu'**au moins un élément modulaire (18, 18', 18") est ouvert sur le bas.

9. Système d'installation selon l'une quelconque des revendications 1 à 8, **caractérisé en ce que** les éléments modulaires (18, 18', 18") comportent chacun un espace intérieur, destiné au logement d'appareils (22, 22'), tels que par exemple des ventilateurs, des déshumidificateurs, des chauffe-eaux, des chasses d'eau ou des haut-parleurs.

10. Système d'installation selon l'une quelconque des revendications 1 à 9, **caractérisé en ce que** les éléments modulaires (18, 18', 18") comportent chacun un couvercle (20) susceptible d'être posé sur le haut sur une ouverture supérieure.

11. Système d'installation selon l'une quelconque des revendications 1 à 10, **caractérisé en ce que** plusieurs des éléments modulaires (18, 18', 18") sont conçus avec des dimensions extérieures sensiblement identiques.

12. Système d'installation selon l'une quelconque des revendications 1 à 11, **caractérisé en ce que** dans au moins l'un des éléments modulaires (18, 18', 18") est intégré un article sanitaire (23, 24) qui est susceptible d'être enfiché à l'aveugle avec des conduits de raccordement.

13. Système d'installation selon l'une quelconque des revendications 1 à 12, **caractérisé en ce que** dans le cadre de montage au sol (11) s'écoulent des conduits de raccordement (12, 13) qui sont raccordés sur un système d'alimentation (6) élaboré dans le gros-oeuvre.

14. Procédé, destiné au montage d'un système d'installation selon l'une quelconque des revendications 1 à 13, comprenant les étapes suivantes :
a) une gaine de sol est créé sur un sol de bâtiment (3) avec un cadre de montage au sol (11),
b) au moins un élément modulaire (18, 18', 18") est placé sur le cadre de montage au sol (11) faisant office de socle,
c) des appareils sanitaires (23, 24) et/ou d'autres appareils (22, 22') sont raccordés sur des conduits qui s'écoulent dans le cadre de montage au sol (11), **caractérisé en ce que** le cadre de montage au sol (11) est formé de profilés (14,15,16) et l'élément modulaire (18, 18', 18") est adapté au cadre de montage au sol (11) et comporte un élément de cadre (19) qui est ouvert sur le bas et sur le haut et qui est placé sur le cadre de montage au sol (11).

15. Procédé selon la revendication 14, **caractérisé en ce que** le cadre de montage au sol (11) est préalablement monté.

16. Procédé selon l'une quelconque des revendications 14 à 15, **caractérisé en ce que** les éléments modulaires (18, 18', 18") sont enclenchés sur le cadre de montage au sol (11).
